# EUROPÄISCHE PATENTSCHRIFT

(11) **EP 0 478 507 B1**
(45) Veröffentlichungstag und Bekanntmachung des Hinweises auf die Patenterteilung: **29.03.1995**
(21) Anmeldenummer: 91810765.7
(22) Anmeldetag: 27.09.1991
(51) Int. Cl.: B21D 53/08, F28F 1/32

(54) **Verfahren und Anlage zur Herstellung von Wärmetauschern**
Process and apparatus for manufacturing heat echangers
Procédé et dispositif pour la fabrication d'échangeurs de chaleur

(30) Priorität: 28.09.1990 CH 3134/90
(43) Veröffentlichungstag der Anmeldung: 01.04.1992
(73) Patentinhaber: STYNER & BIENZ AG, CH-3172 Niederwangen (CH)
(72) Erfinder: Lüthi, Rudolf, CH-3172 Niederwangen (CH); Pauli, Walter, CH-3150 Schwarzenburg (CH); Krebs, Roland, CH-3312 Fraubrunnen (CH)
(74) Vertreter: Steiner, Martin

(56) Entgegenhaltungen:
- GB-A- 2 157 986
- US-A- 3 457 620
- US-A- 4 597 171
- US-A- 4 734 969
- US-A- 4 780 955

## Beschreibung

Die vorliegende Erfindung betrifft ein Verfahren zur Herstellung von Wärmetauschern gemäss Oberbegriff des Anspruchs 1. Ein solches Verfahren ist aus der US-A-4,780,955 bekannt. Die beiden geraden Schenkel von U-förmigen Rohren werden dabei in die fluchtenden, durch Kragen gebildeten Oeffnungen eingeschoben, worauf die Bogen der Rohre mittels einer Stützplatte gestützt werden während die Spreizdorne von den geraden Enden der Rohre eingeführt werden, um dieselben an die Kragen der Lamellen anzupressen und damit eine gegenseitige Verbindung herzustellen. Die Stützplatte wird während des Spreizens der Rohre entgegen der Bewegungsrichtung der Spreizdorne mit einer Geschwindigkeit bzw. um einen Weg vorgeschoben, der gerade der Verkürzung der Rohre infolge deren Spreizung entsprechen soll. Es ist jedoch schwierig, die Geschwindigkeit bzw. den Weg der Stützplatte genau so zu wählen, dass sich keine unkontrollierte Verkürzung der Rohre ergibt, dies insbesondere deshalb, weil die Toleranzen der verwendeten Rohre stark streuen und daher deren Verkürzung durch die Spreizung unbestimmt ist.

Ziel der vorliegenden Erfindung ist es, diesen Mangel zu beheben. Dieses Ziel wird gemäss den Merkmalen des Anspruchs 1 erreicht. Durch die starre Abstützung der Rohre an beiden Enden wird es möglich, die Rohre auf ihrer ganzen Länge, unabhängig von der Lage des Spreizdorns unter Vordruck zu halten und damit die endgültige Lage und Länge der Rohre nach erfolgter Spreizung genau zu bestimmen, unabhängig von den Toleranzen. Es bietet keine Schwierigkeiten, den Weg bzw. die Geschwindigkeit der beweglichen Abstützung so hoch zu wählen, dass er bzw. sie für alle Rohre die im ungespreizten Zustand verschiedene Länge und Wandstärke aufweisen können, über der für alle Rohre zu erwartenden Verkürzung infolge der Spreizung zu wählen.

Die Erfindung betrifft auch eine Anlage zur Durchführung des Verfahrens.

Die Erfindung wird nun anhand der Zeichnung näher erläutert.
Figur 1 zeigt schematisch den Aufweitvorgang und Teile der Anlage und
Figur 2 ist eine Stirnansicht eines Lamellenpaketes mit Stützorganen für dasselbe.

Figur 1 zeigt ein Paket von Wärmetauscher-Lamellen 1, welche mit Durchbrechungen versehen sind, die durch gewölbte Kragen 2 begrenzt sind. Mittels dieser Kragen 2 sind die Lamellen in bestimmtem gegenseitigem Abstand zu einem Paket gestapelt und zwischen zwei Platten 3 und 4 starr eingespannt. Die hintereinander liegenden Durchbrechungen, bzw. Kragen 2 der Lamellen bilden je einen das ganze Paket durchsetzenden Kanal, und die Platten 3 und 4 sind mit Löchern 5 und 6 versehen, welche je vor einem Kanal des Lamellenpaketes 1 liegen. Der Platte 4 ist eine weitere Platte 7 mit Löchern 8 vorgelagert, wobei der Durchmesser der Löcher 8 kleiner ist als der Durchmesser der Löcher 5 und 6.

Zur Verbindung des Lamellenpaketes 1 mit Rohren werden diese Rohre 9 gemäss Figur 1 in die Kanäle des Lamellenpaketes 1 eingezogen und dann aufgeweitet. Zum Aufweiten dienen Spreizdorne 10 mit je einem Spreizkopf 11, und diese Spreizdorne 10 können mittels eines gemeinsamen Antriebes, insbesondere Spindelantriebes durch die Rohre 9 durchgestossen werden, um diese Rohre so stark aufzuweiten, dass sie gegen die Kragen 2 der Lamellen 1 angepresst und fest mit denselben verbunden werden. Der von den Spreizdornen 10 auf die Rohre 9 wirkende Druck wird aufgenommen durch eine Stützplatte 12, auf welche sich die Rohre 9 abstützen. Diese Stützplatte 12 ist ebenfalls mit Löchern 13 versehen, welche so bemessen sind, dass ein mit dem vorderen Ende des Spreizdorns 10 lösbar gekuppelter Mitnehmer 14 durchtreten kann. Die Stützplatte 12 ist nicht starr angeordnet, sondern kann in Richtung des Pfeils entgegen der Druckrichtung der Spreizdorne 10 bewegt werden. Sie kann ferner quer zur Längsrichtung der Rohre 9 wegbewegt werden. In Figur 1 ist rechts ein vorbereitetes Rohr 9′ dargestellt dessen vorderes Ende eine angerollte Verengung 15 aufweist, und in welches ein Mitnehmer 14 eingesetzt ist. Die Verengung 15 und der Mitnehmer 14 sind so bemessen, dass mittels dieses Mitnehmers jeweils ein neues Rohr aus einem nicht dargestellten Magazin in ein Lamellenpaket 1 eingezogen werden kann.

Wie in Figur 2 angedeutet, ist das Lamellenpaket 1 nicht nur in Stapelrichtung zwischen den Platten 3 und 4 starr eingespannt, sondern es ist auch in Querrichtung praktisch starr eingespannt. Figur 2 zeigt eine Ansicht des Lamellenpakets mit Rohren 9 bei entfernten Platten 3 und 12. Das Lamellenpaket 1 ist eingespannt zwischen einem unteren, Auflager 18 und einem oberen Spannrahmen mit Querprofilen 16 und Längsprofilen 17, welcher mittels nicht dargestellter Spannmittel auf das Lamellenpaket gepresst wird. Das Auflager 18 weist seitliche Stützprofile 19 für das Lamellenpaket 1 auf. Es ist damit dafür gesorgt, dass das Lamellenpaket unter dem erheblichen Druck aller gleichzeitig wirksamen Spreizdorne 10 nicht ausknickt.

Figur 1 zeigt den Betriebszustand während des Aufweitens der Rohre, wobei in Figur 1 nur ein Rohr 9 mit seinem Spreizdorn 10 gezeigt ist. Tatsächlich werden aber gleichzeitig soviele Rohre aufgeweitet, wie beispielsweise in Figur 2 dargestellt sind. Der Spreizdorn 10 mit dem Spreizkopf 11 wird dabei in Figur 1 von links nach rechts vorgeschoben, wobei der Spreizkopf 11 das Rohr fortschreitend aufweitet und gegen die Lamellen 1 presst. Durch den Druck in Längsrichtung und die plastische Verformung im Bereich des Spreizkopfes 11 wird das Rohr 9 verkürzt, wobei diese Verkürzung etwas von den Toleranzen des Rohres abhängt. Diese ohnehin erfolgende, aber nicht völlig kontrollierbare Verkürzung des Rohres 9 wird nun gemäss der Erfindung in eine kontrollierte Verkürzung übergeführt, indem die Stützplatte 12, welche den auf die Rohre ausgeübten Druck in Längsrichtung aufnimmt, in Figur 1 nach links bewegt wird. Diese Bewegung findet in einem starren Geschwindigkeitsverhältnis zur Eindringgeschwindkeitkeit der Spreizdorne 10 statt, wobei die Geschwindigkeitkeit der Platte beispielsweise im Falle von Aluminiumrohren 1,5 bis 2,5 % der Eindringgeschwindigkeit der Spreizdorne 10 entspricht. Jedenfalls wird die Geschwindigkeit, bzw. der Weg der Stützplatte 12 so bemessen, dass dieser Weg auf alle Fälle grösser ist als die ohnehin eintretende Verkürzung des Rohres 9. Das Rohr 9 wird also während des Ausweitens durch das Vordringen der Stützplatte 12 dauernd unter zusätzlichen Druck gesetzt, welcher die plastische Verkürzung des Rohres erhöht auf einen vorbestimmten, durch den Weg der Stützplatte 12 gegebenen Wert. Wie erwähnt, ist damit der doppelte Vorteil verbunden, dass einerseits alle Rohre auf dieselbe Länge gebracht werden, bzw. genau gleich weit aus dem Lamellenpaket 1 vorstehen, nämlich einerseits bis zur Platte 7 und andererseits bis zur Platte 12. Zudem findet keine Längsverschiebung von Lamellen statt. Die Ausweitung des Rohres findet dabei bis zum vorderen, an der Platte 12 abgestützten Ende statt, indem das Kupplungsorgan 14 durch das Loch 13 der Stützplatte 12 durchtreten und der Spreizkopf 11 ebenfalls so weit in das Loch 13 eindringen kann, dass er das Rohr 9 bis zum Ende aufweitet.

Ist der Aufweitvorgang in diesem Sinne beendet, wird der Spreizdorn vollständig bis hinter die Platte 7 zurückgezogen, worauf das Lamellenpaket mit den eingezogenen Rohren 9 entfernt und durch ein neues Lamellenpaket ersetzt wird. Ist das neue Lamellenpaket in der beschriebenen Weise wieder starr eingespannt, werden alle Spreizdorne 10 gemeinsam vorgeschoben, nachdem das Kupplungsorgan 14 von denselben entfernt worden ist. Hierbei ist die Stützplatte 12 in Richtung ihrer Ebene nach oben oder unten ausgefahren, sodass die Spreizdorne ungehindert bis zum Stangenmagazin vorgeschoben werden können. Dort werden dann alle Spreizdorne mit je einem Kupplungsorgan 14 gekuppelt und dann zurückgezogen, um mit dem Kupplungselement 14 ein neues Rohr in das Lamellenpaket 1 einzuziehen. Während des Einziehens sind die Rohre auf Zug beansprucht und werden nötigenfalls im Lamellenpaket geradegerichtet. Die Rohre 9 werden hierbei eingezogen, bis der Spreizkopf 11 sich mit seinem grössten Durchmesser auf der Höhe der Innenfläche (rechts in Fig. 1) der Platte 7 befindet. Sind alle Rohre vollständig bis zur vorbestimmten Position eingezogen, wird die Stützplatte 12 wieder in die dargestellte Betriebslage gebracht und gegen die Rohrenden angelegt. Alle Rohre werden dabei unabhängig von geringen Längenunterschieden derart unter Druckvorspannung gesetzt, dass ihre Enden über den Spreizkopf 11 gestülpt und dabei aufgeweitet werden bis sie an der Platte 7 anstehen. Sodann beginnt die beschriebene Ausweitung der Rohre durch das Eindringen der Spreizköpfe 11 in dieselben, währenddem die Stützplatte 12 in der beschriebenen Weise kontrolliert weiter vorgeschoben wird, um die Druckspannung in den Rohren 9 so zu gestalten, dass sie in kontrollierter Weise verkürzt und dauernd an der Platte 7 abgestützt bleiben. In dieser Weise werden die oben erwähnten Ziele erreicht, dass alle Rohre 9 unabhängig von gewissen Abweichungen im Querschnitt und in der Länge nach dem Aufweiten gleiche Länge aufweisen, je auf einer Seite gleich weit aus dem Lamellenpaket 1 vorstehen und keine Längsverschiebung der Lamellen 1 verursachen.

## Patentansprüche

1. Verfahren zur Herstellung von Wärmetauschern, wobei Rohre (9) in ein Lamellenpaket (1) eingeführt und anschliessend jedes Rohr mittels eines Spreizdorns (10, 11) aufgeweitet wird, wobei eine Abstützung (12), je für die einen Rohrenden entgegen der Durchlaufrichtung des Spreizdorns (10, 11) durch die Rohre bewegt wird, um die Verkürzung der Rohre (9) zu bestimmen, dadurch gekennzeichnet, dass die Rohre (9) während des Aufweitens an beiden Enden mittels starrer Abstützungen (7, 12) in vorbestimmter Lage abgestützt sind, derart, dass ihre endgültige Länge und ihre Lage im Lamellenpaket (1) nach dem Aufweiten durch die starre Abstützung bestimmt ist.

2. Verfahren nach Anspruch 1, wobei die Abstützung (12) mit einer der Geschwindigkeit des Spreizdorns (10, 11) proportionalen Geschwindigkeit bewegt wird, dadurch gekennzeichnet, dass der Weg der Abstützung (12) grösser ist als die durch die Spreizung der Rohre (9) bedingte Verkürzung derselben.

3. Verfahren nach Anspruch 1 oder 2, dadurch gekennzeichnet, dass die Geschwindigkeit bzw. der Weg der Abstützung (12) 1,5 % bis 2,5 % der Geschwindigkeit bzw. des Weges des Spreizdornes (10, 11) beträgt.

4. Verfahren nach einem der Ansprüche 1 - 3, dadurch gekennzeichnet, dass die Rohre (9') mittels der Spreizdorne (10) in das Lamellenpaket eingezogen werden.

5. Anlage zur Durchführung des Verfahrens nach Anspruch 1, mit mindestens einem Spreizdorn (10, 11) mit einem Abstützorgan (12) für die einen Rohrenden, das in seiner Stützrichtung beweglich ist, und einen Antrieb für das bewegliche Abstützorgan (12) dessen Geschwindigkeit, Geschwindigkeitsverlauf oder Weg wählbar ist, gekennzeichnet durch ein zweites Abstützorgan, zum Beispiel, eine Platte (7), für die anderen Rohrenden, das in Stützrichtung unbeweglich ist.

6. Anlage nach Anspruch 5, dadurch gekennzeichnet, dass das Abstützorgan (12) z.B. eine Platte, quer zu seiner Stützrichtung beweglich ist.

7. Anlage nach Anspruch 5 oder 6, dadurch gekennzeichnet, dass der bzw. jeder Spreizdorn (10, 11) mit einem Rohrende kuppelbar ist, um dasselbe in das Lamellenpaket einzuziehen, wobei lösbare Kupplungselemente (14) vorgesehen sind.

8. Anlage nach einem der Ansprüche 5 -7, gekennzeichnet durch ein Rohrmagazin, aus welchem Rohre (9') mittels je eines Spreizdornes (10, 11) entnehmbar sind.

9. Anlage nach einem der Ansprüche 5 - 8, gekennzeichnet durch eine Einspannvorrichtung (3, 4, 16, 17) für Lamellenpakete (1).

10. Anlage nach einem der Ansprüche 5 - 9, dadurch gekennzeichnet, dass eine Anzahl bzw. alle Spreizdorne (10, 11) gemeinsam antreibbar sind.

## Claims

1. Method for the manufacture of heat exchangers, wherein tubes (9) are inserted in a fin package (1) and each tube is subsequently widened by means of an expanding arbor (10, 11), a support (12) for one of the ends of each tube being displaced in a direction which is opposed to that of the motion of the spreading arbor (10, 11) through the tubes, in order to determine the shortening of the tubes (9), characterised in that during the widening procedure, the tubes (9) are supported in a predetermined position by means of rigid supports in such a manner that their final length and their position in the fin package (1) after the widening procedure are determined by the rigid support.

2. Method according to claim 1, wherein the support (12) is displaced at a speed which is proportional to that of the spreading arbor (10, 11), characterised in that the path of the support (12) is greater than the shortening of the tubes (9) on account of their widening.

3. Method according to claim 1 or 2, characterised in that the speed resp. the path of the support (12) amounts to 1.5 to 2.5% of the speed resp. the path of the spreading arbor (10, 11).

4. Method according to any one of claims 1 to 3, characterised in that the tubes (9') are inserted into the fin package by means of the spreading arbors (10).

5. Apparatus for carrying out the method according to claim 1, comprising at least one spreading arbor (10, 11) having a supporting member (12) for one of the ends of the tubes which is displaceable in its supporting direction, and a drive for the displaceable supporting member (12) whose speed, speed development, or path is selectable, characterised by a second supporting member, e.g. a plate (7), for the other ends of the tubes, which is stationary in the supporting direction.

6. Apparatus according to claim 5, characterised in that the supporting member (12), e.g. a plate, is displaceable transversally to is supporting direction.

7. Apparatus according to claim 5 or 6, characterised in that the spreading arbor resp. each of the spreading arbors (10, 11) is capable of being coupled to one end of a tube in order to insert the latter into the fin package, detachable coupling elements (14) being provided.

8. Apparatus according to any one of claims 5 to 7, characterised by a tube magazine from which the tubes (9') are extracted by means of a respective spreading arbor (10, 11) each.

9. Apparatus according to any one of claims 5 to 8, characterised by a chucking device (3, 4, 16, 17) for fin packages (1).

10. Apparatus according to any one of claims 5 to 9, characterised in that a number or all of the spreading arbors (10, 11) are capable of being driven in common.

## Revendications

1. Procédé pour la fabrication d'échangeurs de chaleur, dans lequel des tubes (9) sont insérés dans un paquet de lamelles (1) et chacun des tubes est ensuite élargi au moyen d'un mandrin à élargir (10, 11), un appui (12) pour l'une des extrémités de chaque tube étant déplacé dans le sens contraire à la direction du passage du mandrin à élargir (10, 11) par les tubes afin de déterminer le raccourcissement des tubes (9), caractérisé en ce que pendant l'élargissement, les tubes (9) sont maintenus en une position définie aux deux extrémités par des appuis (7, 12) rigides de telle manière que leur longueur finale et leur position dans le paquet de lamelles (1) après l'élargissement sont déterminées par l'appui rigide.

2. Procédé selon la revendication 1, dans lequel l'appui (12) est déplacé à une vitesse proportionnelle à la vitesse du mandrin à élargir (10, 11), caractérisé en ce que la course de l'appui (12) est plus grande que le raccourcissement tes tubes (9) provoqué par leur élargissement.

3. Procédé selon la revendication 1 ou 2, caractérisé en ce que la vitesse resp. la course de l'appui (12) est 1,5 à 2,5% de la vitesse resp. la course du mandrin à élargir (10, 11).

4. Procédé selon l'une quelconque des revendications 1 à 3, caractérisé en ce que les tubes (9') sont rentrés dans le paquet de lamelles par les mandrins à élargir.

5. Dispositif pour la mise en oeuvre du procédé selon la revendication 1, comprenant au moins un mandrin à élargir (10, 11) avec un membre d'appui (12) pour l'une des extrémités des tubes qui est déplaçable dans sa direction d'appui, et un entraînement pour le membre d'appui (12) déplaçable dont la vitesse, l'allure de la vitesse ou la course est ajustable, caractérisé par un deuxième membre d'appui, par exemple une plaque (7), pour les autres extrémités des tubes, qui est immobile dans la direction d'appui.

6. Dispositif selon la revendication 5, caractérisé en ce que le membre d'appui (12), par exemple une plaque, est déplaçable perpendiculairement à sa direction d'appui.

7. Dispositif selon la revendiction 5 ou 6, caractérisé en ce que le mandrin ou chacun des mandrins à élargir (10, 11) est capable d'être accouplé à l'extrémité d'un tube afin de rentrer ce dernier dans le paquet de lamelles, des éléments d'accouplement amovibles (14) étant prévus.

8. Dispositif selon l'une quelconque des revendications 5 à 7, caractérisé par un magasin à tubes duquel les tubes (9') sont prélevés chaque fois par un mandrin à élargir (10, 11) correspondant.

9. Dispositif selon l'une quelconque des revendications 5 à 8, caractérisé par un dispositif de serrage (3, 4, 16, 17) pour paquets de lamelles (1).

10. Dispositif selon l'une quelconque des revendications 5 à 9, caracterisé en ce qu'un nombre ou la totalité des mandrins à élargir (10, 11) sont capables d'être entraînés en commun.
